# FASCICULE DE BREVET EUROPEEN

(11) **EP 0 901 575 B1**
(45) Date de publication et mention de la délivrance du brevet: **01.06.2011**
(21) Numéro de dépôt: 97926060.1
(22) Date de dépôt: 30.05.1997
(51) Int. Cl.: F04B 43/067, F04B 53/14, F04B 1/14, F02M 59/10

(54) **POMPE A HAUTE PRESSION POUR TOUS LIQUIDES**
HOCHDRUCKPUMPE FÜR ALLE FLÜSSIGKEITEN
HIGH PRESSURE PUMP FOR ALL LIQUIDS

(30) Priorité: 07.06.1996 FR 9607043; 06.11.1996 FR 9613502
(43) Date de publication de la demande: 17.03.1999
(62) Demande divisionnaire de: 00202790.2
(73) Titulaire: Hydro Leduc, 54120 Azerailles (FR)
(72) Inventeur: POREL, Louis-Claude, F-88700 Jeanmenil (FR)
(74) Mandataire: Loyer & Abello
(86) Numéro de dépôt international: PCT/FR1997/000943
(87) Numéro de publication internationale: WO 1997/047883

(56) Documents cités:
- DE-A- 2 447 741
- DE-A- 2 946 529
- FR-A- 1 122 769
- FR-A- 1 211 846
- FR-A- 2 119 364
- FR-A- 2 164 332
- US-A- 2 301 407
- US-A- 2 433 222
- US-A- 2 960 936
- US-A- 4 392 787
- US-A- 4 443 160

## Description

La présente invention est relative à une pompe susceptible de pomper et de refouler sous haute pression pratiquement n'importe quels liquides tels que: eau, essence, gazole, huiles, liquides chimiques corrosifs et boues ; mais plus particulièrement pour l'alimentation à haute pression d'injecteurs d'essence pour moteurs à combustion interne.

Les pompes à basse pression pour ce genre de liquides sont connues, ce sont d'une manière générale des pompes centrifuges, à engrenages, parfois à pistons ou autres, mais avec ces pompes connues, il est impossible, sinon très difficile et coûteux, d'obtenir une haute pression de refoulement (supérieure à 50 bars), parce que, dès que l'on aborde des hautes pressions, il se produit des grippages des parties mobiles et des fuites importantes, du fait de la viscosité souvent très faible des fluides pompés.

Pour éviter de tels grippages ou de telles fuites, il est connu d'employer des pompes à membrane, mais il est alors impossible d'obtenir une pression de refoulement élevée. En effet, la membrane est d'un côté entraînée par des moyens mécaniques (came, levier ou analogue) et est de l'autre soumise à la pression de refoulement : il en résulte que, dès que la pression devient élevée la membrane se détériore aux points d'applications des efforts mécaniques.

Il est également connu, pour pomper des liquides particuliers tels par exemple que des liquides corrosifs, d'associer deux pompes : une première pompe qui est une pompe hydraulique laquelle refoule et réaspire du liquide hydraulique qui anime d'un mouvement alternatif les éléments mobiles d'une deuxième pompe, cette dernière aspirant et mettant en pression le liquide à pomper. Ces éléments mobiles qui assurent la séparation physique entre le liquide hydraulique et le liquide à pomper, tout en étant animés d'un mouvement alternatif par le liquide hydraulique, sont soit des membranes déformables soit des pistons libres.

Les pistons libres présentent un défaut en ce qui concerne l'étanchéité, défaut qui est incontournable dans les cas où l'on doit avoir une étanchéité absolue. Si l'on met en place un joint entre le piston libre et le cylindre dans lequel il se déplace, il n'est pas possible d'obtenir une étanchéité parfaite. Si l'on supprime le joint : ou bien il y a un très fin film d'huile entre les surfaces de frottement et donc des micro-fuites ; ou bien il n'y a pas de film d'huile et les surfaces en frottement vont s'échauffer. Dans le cas particulier de l'injection d'essence à haute pression aucune fuite, aussi faible soit-elle, n'est admissible et, bien évidemment, tout échauffement risque de provoquer une explosion.

Les dispositifs connus à pistons libres, tels par exemple que le brevet US 4.443.160 sont donc à proscrire.

La présente invention concerne donc un dispositif de pompage dans lequel les éléments mobiles, animés d'un mouvement alternatif de pompage par la pompe hydraulique et assurant une séparation totalement étanche entre le liquide hydraulique "moteur" et le liquide à pomper sont des membranes déformables.

D'une façon générale les pompes de ce genre à membranes déformables présentent au moins l'un, si ce n'est simultanément plusieurs, des inconvénients suivants :
a - si la membrane de séparation et de pompage est mécaniquement liée au piston de la pompe hydraulique, il n'y a pas équipression de chaque côté de la membrane souple et cette dernière ne tient pas dans le temps, elle se détériore ;
b - si la membrane est complètement libre, c'est-à-dire n'est liée à aucun mécanisme d'entraînement et est mue uniquement par le liquide hydraulique refoulé par la pompe, il y a équipression entre les deux côtés de la membrane. Cependant, du fait des inévitables fuites, même très minimes, le volume de liquide hydraulique refoulé augmente à chaque cycle et finit par devenir plus important que celui que peut refouler la membrane : il se produit alors un blocage hydraulique créant une surpression telle que l'une ou l'autre des deux pompes se brise. Dans le cas particulier de l'injection d'essence à haute pression, si c'est l'élément qui refoule l'essence à haute pression qui se brise, l'incendie est inévitable ;
c - Dans un cas comme dans l'autre, c'est-à-dire que la membrane soit liée au piston ou bien libre, si le volume de liquide hydraulique qui est continuellement refoulé et réaspiré est toujours le même, il va s'échauffer du fait des cycles de compressions indéfiniment répétés, jusqu'à atteindre une température telle que la, ou les, membranes seront détruites.

Dans le brevet US 4.392.787 NOTTA on a décrit un ensemble comprenant une pompe hydraulique à plateau biais, chaque piston de la pompe étant associé à son extrémité à une membrane souple qui est reliée à une tige coulissant à l'intérieur du piston. Ce dispositif présente les défauts décrits ci-dessus en "a" et "c". Le volume de liquide mis continuellement sous pression est toujours le même et va donc chauffer. D'autre part les petites fuites inévitables sont compensées par admission d'huile en complément par un clapet anti-retour, mais si accidentellement une fuite importante survient, le piston vient en contact mécanique avec la membrane qui sera alors détruite.

Dans le brevet US 2 960 936 DEAN, on a décrit une pompe dans laquelle une membrane complètement libre est cycliquement écrasée et relâchée par un volume hydraulique mis en oeuvre par un piston actionné par une came. Ce dispositif présente les défauts "b" et "c". Si il se produit, pour une raison quelconque un arrêt ou même un freinage de l'alimentation, la membrane ne va pas se redéployer complètement et une quantité correspondante de liquide hydraulique va être introduite à chaque cycle et cela jusqu'à rupture (inconvénient "b"). D'autre part, comme c'est toujours le même volume de liquide hydraulique qui est comprimé , l'échauffement est inévitable (inconvénient "c").

Dans le brevet allemand 2 447 741 WANNER, on a décrit une pompe à membrane qui est mécaniquement liée à un piston lequel coulisse à l'intérieur d'un piston de pompe hydraulique. Les inconvénients sont les mêmes que pour le brevet US 4 392 787 cité plus haut.

Pour éliminer ces inconvénients, la présente invention propose un dispositif dans lequel chaque membrane est libre et dans lequel, à la fin de chaque cycle d'un piston, la chambre morte, située en aval du point mort haut de ce piston (position de compression maximum), dans laquelle se trouve le liquide en contact avec la membrane est mise en communication avec la réserve de liquide hydraulique ; de sorte que le liquide qui s'y trouve est refoulé vers cette réserve d'abord par la détente du liquide, puis par effet de refoulement par la membrane qui est contretenue par un ressort.

On obtient ainsi, d'une part, un échange thermique continuellement répété entre le liquide comprimé et celui qui ne l'est pas et, d'autre part, une remise en position initiale de la membrane à chaque cycle ou, en d'autres termes, une élimination de toute augmentation du volume de liquide hydraulique, agissant sur la membrane, augmentation qui est inévitablement provoquée de façon permanente par les fuites ; car il n'est pas possible de réaliser une pompe hydraulique à haute pression avec des pistons, qui ne chauffe pas et qui ait un bon rendement, sans fuites.

La présente invention concerne une pompe selon la revendication 1.

La pompe selon l'invention peut également comporter l'une ou l'autre des dispositions suivantes :
a - la deuxième pompe comporte autant de volumes ou alésages que la première pompe comporte d'alésages, chaque alésage de la deuxième pompe communiquant directement avec l'alésage correspondante de la première pompe de sorte que chaque piston de la première pompe refoule et aspire cycliquement le liquide hydraulique dans l'alésage correspondant de la deuxième pompe.
b - chaque alésage de la deuxième pompe est divisé en deux parties par une membrane déformable contretenue par un ressort, la partie communiquant avec l'alésage correspondant de la première pompe et recevant le liquide hydraulique refoulé et réaspiré par celle-ci, l'autre partie, munie de clapets d'aspiration et de refoulement, aspirant et refoulant le produit à pomper.
c - la chambre dans laquelle se débattent les têtes des pistons est reliée à un réservoir de liquide hydraulique.
d - le réservoir de liquide hydraulique est extérieur à la première pompe et communique avec cette dernière par une canalisation débouchant dans la chambre.
e - la pompe selon l'invention est destinée à l'alimentation sous haute pression d'injecteurs de carburant pour moteurs à combustion interne, le liquide hydraulique de la première pompe (I) pouvant être l'huile dudit moteur.

A titre d'exemples non limitatifs et pour faciliter la compréhension de l'invention, on a représenté aux dessins annexés :
- Figure 1, une vue en coupe longitudinale d'une pompe double.
- Figure 2, une vue en coupe transversale selon A-A de la figure 1.
- Figure 3, une vue en coupe longitudinale de la pompe double à débit variable, les pièces étant dans la position pour laquelle le débit est maximum.
- Figure 4, une vue de la pompe double de la figure 3, les pièces étant dans la position pour laquelle le débit est nul.
- Figure 5, une vue selon A-A de la face du plateau biais des figures 3 et 4.
- Figure 6, une vue en coupe longitudinale de la pompe de la figure 1 dans laquelle les membranes individuelles ont été remplacées par une membrane unique.
- Figure 7, une vue en coupe selon A-A de la figure 6.
- Figure 8, une vue en coupe selon B-B de la figure 6.
- Figure 9, une vue en coupe longitudinale d'une réalisation de la pompe selon l'invention dans laquelle les clapets d'aspiration ont été supprimés.
- Figure 9a, une vue de détail de la figure 9, à échelle agrandie.
- Figure 10, une vue en coupe longitudinale de la pompe de la figure 6 munie du système d'aspiration par la membrane de la figure 9.
- Figure 11, une vue d'une variante de réalisation dans laquelle la pompe hydraulique est une pompe radiale.

En se reportant aux figures 1 et 2 on voit que le dispositif selon l'invention comporte une première pompe, désignée par la référence générale I et une deuxième pompe, désignée par la référence générale II.

La première pompe I est une pompe à pistons axiaux animés d'un mouvement alternatif de va-et-vient par un plateau biais 1.

Le plateau biais 1 est solidaire d'un arbre moteur 2 (entraîné par tout moyen non représenté) porté par des roulements 3. Une pluralité de pistons creux 4 prennent appui contre la face oblique du plateau 1 chacun au moyen d'un plot de glissement 5, qui est percé en son centre d'un alésage 6. Chaque piston 4 est maintenu par un ressort 7 contre son plot. Sur la face avant 1 est gravée une lunule 8. Lorsque l'arbre 2 est entraîné en rotation, le plateau biais 1, les plots 5 et les têtes sphériques 4a des pistons 4 se débattent dans une chambre 9. Cette chambre 9 débouche, par une pluralité de perçages 22, traversant le corps 21 de la pompe I, dans un réservoir 11. Ce réservoir 11 est constitué par une enveloppe cylindrique 23 qui entoure le corps 21.

Lorsque l'arbre moteur 2 tourne, la face du plateau biais 1 oscille dans la chambre 9 de sorte que les pistons 4 sont animés d'un mouvement alternatif de va-et-vient : dans le sens qui correspond à l'aspiration, les pistons 4 sont mus par leur ressort 7 ; dans l'autre sens qui correspond au refoulement sous pression, ils sont repoussés à l'encontre du ressort 7 par le plateau biais 1. Lors de la phase d'aspiration, le liquide hydraulique qui se trouve dans la chambre 9 pénètre à l'intérieur des pistons 4 en passant par la lunule 8 et l'alésage 6 des plots 5.

Ce type de pompe est connu et décrit dans de nombreux brevets antérieurs appartenant à la demanderesse.

Lorsque la pompe hydraulique I est employée de façon connue, chaque alésage 12 dans lequel coulisse un piston creux 4 comporte à son extrémité un clapet anti-retour ; de sorte que l'ensemble desdits pistons 4 provoque un débit sous pression (et même sous haute pression puisque l'on peut dépasser 1000 bars avec ce type de pompe).

Cependant dans le cadre de la présente invention aucun des alésages 12 dans lesquels coulissent les pistons 4 ne comporte de clapet anti-retour.

Une pompe II est associée à la pompe I immédiatement en aval de celle-ci.

A chaque alésage 12 de la pompe I, dans lequel coulisse un piston 4, correspond, dans la pompe II, une chambre ou alésage 13 divisé en deux parties 13a et 13b par une membrane souple 24 contretenue par un ressort 15. La partie 13a communique directement avec l'extrémité de l'alésage 12, tandis que la partie 13b est munie à son extrémité opposée à la membrane 24 d'un clapet d'aspiration 16 et d'un clapet de refoulement 17. Tous les clapets 17 débitent dans une canalisation commune 18.

De préférence, comme cela est représenté, chaque ressort 15 prend appui sur la face arrière de la membrane 24 par l'intermédiaire d'une coupelle 20. La forme de la coupelle 20 est déterminée de façon à ce que l'appui de la coupelle 20 sur la face arrière de la membrane 24 ne provoque aucune détérioration de celle-ci.

Le fonctionnement est décrit ci-après :
Lorsque l'arbre moteur 2 est entraîné, les pistons 4 refoulent le liquide hydraulique dans les chambres 13. Le liquide hydraulique refoulé dans la partie 13a de la chambre 13, prend appui sur la face avant de la membrane 24 et provoque un déplacement de celle-ci, dans le sens de la flèche f1 (fig.1). En se déplaçant cette membrane 24 refoule le liquide contenu dans la partie 13b de la chambre 13. Ce refoulement se fait à travers le clapet anti-retour 17.

Puis lorsque le plateau biais 1 continue à tourner, le plot 5 de chaque piston 4 passe sur la lunule 8 ce qui met la chambre 13a, l'intérieur du piston creux 4 et la chambre d'aspiration 9 en communication. Au tout début de la course du plot 5 sur la lunule 8 le liquide sous haute pression qui est dans la chambre 13a se détend en direction de la chambre 9 ; ensuite sous l'action du ressort 7 du piston 4 et du ressort 15 de la membrane 24 le liquide se trouvant dans la chambre 13a est refoulé dans l'alésage 12 et de là vers la chambre 9.

Ainsi le liquide hydraulique, qui se trouve dans la chambre morte à l'extrémité de chaque alésage 12 lorsque le piston 4 est à l'extrémité de sa course de compression et dans la chambre 13a, est renouvelé à la fin de chaque cycle de compression, ce qui évite tout échauffement de ce liquide, ce qui serait inévitable autrement. De plus, cette remise en communication directe entre la chambre 13a et la chambre 9, et cela à chaque cycle, réalise une remise en position initiale des éléments mobiles de sorte que le volume de liquide hydraulique refoulé dans la chambre 13a demeure rigoureusement égal à lui-même, les inévitables fuites de la pompe hydraulique étant renvoyées dans la chambre 9. Cette mise en communication des chambres 9 et 13a supprime donc les inconvénients décrits précédemment en "b" et "c".

Le déplacement de la membrane 24 dans le sens de la flèche f2 a pour effet d'aspirer le produit à pomper dans la partie 13b de l'alésage 13, à travers le clapet d'admission anti-retour 16 et de refouler le liquide hydraulique se trouvant dans la partie 13a.

Ainsi le produit à pomper est alternativement aspiré puis refoulé par le mouvement alternatif des membranes 24, ce mouvement étant provoqué par les variations du volume occupé par le liquide hydraulique dans les parties 13a des alésages 13, ces variations de volume étant provoquées par les alternances de refoulement et d'aspiration du liquide hydraulique par les pistons 4 de la première pompe I.

Chaque membrane 24 est soumise, sur ses deux faces avant et arrière et cela de façon uniformément répartie sur toute la surface de la membrane, à la même pression : d'un côté la pression du liquide hydraulique moteur, de l'autre la pression du liquide refoulé. La membrane ne subit donc aucun effort mécanique et ne peut donc pas se déchirer.

La pompe selon la présente invention est donc une pompe à membranes dans laquelle chaque membrane est, en phase de refoulement, en équipression de chaque côté ce qui permet d'avoir une pression de refoulement égale à la pression hydraulique que peut fournir la première pompe I.

La pompe selon la présente invention peut être employée, entre autres, pour mettre en pression des liquides n'ayant aucun pouvoir graissant. En particulier elle peut être employée pour alimenter des injecteurs de moteur à combustion interne (moteurs de voitures automobiles) alimentés en super-carburant et/ou en GPL liquide en tant que carburant de substitution par exemple. Le super-carburant est aspiré par les clapets 16, refoulé sous haute pression (plus de 50 bars) par les clapets 17 sans que le carburant ne soit jamais mis en contact avec des organes métalliques devant glisser les uns contre les autres.

Il est à noter qu'à des pressions élevées on ne peut plus considérer les liquides comme incompressibles. Lorsque un piston 4 est en bout de course de refoulement, la pression du liquide hydraulique est à son maximum. Comme cela a été dit plus haut, lorsque le plot 5 se trouve sur le début de la lunule 8 le liquide, en se détendant va refouler a travers le piston 4, le passage 6 du plot 5 et la lunule 8 dans la chambre 9 ; puis il sera refoulé par l'action du ressort 15. Le liquide comprimé est chaud alors que le liquide dans la chambre 9 et le réservoir ne l'est pas : il va donc y avoir à chaque cycle un petit échange de liquide chauffé par la compression et de liquide non chauffé ce qui va permettre d'assurer un équilibre thermique de la première pompe I. De préférence, bien que cela ne soit pas représenté l'enveloppe cylindrique 23 du réservoir peut être munie d'ailettes de refroidissement.

Dans le cas où la pompe double selon l'invention est employée, comme indiqué plus haut, pour l'alimentation à haute pression d'injecteurs d'essence pour moteurs, on peut avantageusement employer comme liquide hydraulique l'huile du moteur lui-même en faisant communiquer directement la chambre 9 avec le circuit de distribution d'huile du moteur, la température de cette huile étant régulée par les organes appropriés du moteur.

La pompe selon l'invention peut également être employée pour faire circuler sous pressions les boues de forage.

Elle peut en fait être employée pour mettre en pression n'importe quels liquides, y compris les liquides corrosifs ou agressifs.

Dans le cas où l'étage hydraulique, pompe I, est confronté à un liquide de forte viscosité, comme c'est le cas d'un usage à froid, par exemple, il est préférable, comme cela est connu, de disposer des moyens mécaniques maintenant les têtes 4a de pistons 4 sur leurs plots 5 pendant la phase d'aspiration.

Comme expliqué précédemment, l'effort d'aspiration de la deuxième pompe II, qui est lié à la puissance des ressorts 15, permet un retour en position initiale des membranes 24, du fait de la communication avec la chambre 9.

Si il n'y avait pas cette remise en position initiale, permise par cette communication avec la réserve de liquide hydraulique, il risquerait de se produire une légère dérive à chaque tour de la pompe.

Cette dérive provoquerait rapidement un différentiel de volumes entre l'alésage 12 et la partie 13a de l'alésage 13 correspondant, ce qui à son tour, provoquerait rapidement une mise en butée des membranes 24 et, immédiatement, une rupture de la pompe (soit au niveau de la pompe I soit au niveau de la pompe II).

Il apparaît donc bien que cette remise à zéro, ou remise en position initiale des éléments mobiles 24 de la deuxième pompe II, par l'intermédiaire de la lunule 8 est capitale.

Les figures 3 à 5 concernent un perfectionnement qui ne fait pas partie de l'invention au dispositif des figures 1 et 2 au moyen duquel il va être possible de faire varier à volonté le débit du liquide à pomper.

Lorsque ce liquide est de l'essence destinée à alimenter un moteur, il peut être intéressant de faire varier le volume d'essence pompé par la pompe II pour l'adapter aux conditions de fonctionnement du moteur.

Il faut pour qu'un moteur puisse tourner à plein régime, déterminer la cylindrée de la pompe en fonction des conditions extrêmes d'utilisation du moteur, à savoir : fonctionnement à régime maximum et pleine charge. Cela définit donc un débit maximum de la pompe lequel est fourni en permanence ; de sorte que, en dehors de ces conditions extrêmes d'utilisation, la pompe fournit un débit excédentaire, qui est retourné au réservoir.

Mais l'essence ainsi ramenée au réservoir se trouve avoir été échauffée par la compression, de sorte que de l'essence chaude est ramenée en permanence au réservoir. Au fur et à mesuré que le réservoir se vide l'essence devient de plus en plus chaude de sorte qu'il risque d'apparaître dans le réservoir des vapeurs d'essence indésirables dont le traitement est rendu difficile par des normes de plus en plus sévères en particulier en ce qui concerne les moteurs à essence à injection directe.

Il s'avère donc nécessaire de moduler le débit de la pompe en fonction des exigences du moteur.

La première solution consiste à réaliser la première pompe I, sous la forme d'une pompe à débit variable en utilisant un plateau biais 1 à inclinaison variable comme cela est réalisé dans certaines pompes produites par la demanderesse.

Mais une telle pompe risque d'être trop onéreuse pour la production automobile en grande série ; de sorte qu'une deuxième solution est décrite ci-après.

Le dispositif selon cette deuxième solution est caractérisé par le fait qu'il comporte une pompe double telle que celle décrite dans la demande de brevet 96.07043, mais dans laquelle chaque piston de la pompe hydraulique est muni de moyens permettant d'annuler en tout ou partie le débit pompé par ledit piston.

Les figures 3 et 4 décrivent une pompe double analogue à celle des figures 1 et 2 dans laquelle les mêmes éléments portent les mêmes références.

En se reportant à ces figures, on voit que chaque piston creux 4 est traversé de part en part par une canalisation 30.

D'autre part, les pistons 4 sont portés par deux supports 31 et 32 percés d'orifices dans lesquels coulissent lesdits pistons. Les orifices percés dans le support 31 sont désignés par la référence 33, tandis que les orifices percés dans le support 32 constituent les cylindres 12 mentionnés plus haut. Dans ce but, l'épaisseur du support 32 est plus grande que la course maxima des pistons 4.

L'espace compris entre les supports 31 et 32 constitue une chambre annulaire 35.

Dans cet espace 35 chaque piston 4 est partiellement recouvert par une chemise coulissante 34. Ces chemises coulissantes sont toutes reliées à une bielle de commande 38 de façon à pouvoir coulisser toutes ensemble entre deux positions extrêmes, la première étant illustrée à la figure 3, la seconde étant illustrée à la figure 4.

Dans la position représentée à la figure 3, lesdites chemises 34 occultent les perçages 36 qui font communiquer la canalisation interne 30 de chaque piston 4 avec la chambre annulaire 35. Dans la position représentée à la figure 4, les chemises 34 découvrent lesdits perçages 36.

Les ressorts 7 des figures 1 et 2, qui ont pour fonction de maintenir les têtes des pistons en appui contre leur plot de glissement 5 sont remplacés par un poussoir 7b qui agit sur une collerette 6 laquelle prend appui sur l'arrière de chaque tête de piston 4. Le poussoir 7b est contretenu par un ressort 7a.

Le poussoir 7b, contretenant la collerette 6 de chaque tête de piston est traversé par une canalisation 37 qui fait communiquer entre elles les deux chambres 9 et 35.

Ainsi lorsque, sous l'effet de la bielle de commande 38, les chemises 34 sont dans la position représentée à la figure 4, le liquide hydraulique refoulé par chaque piston 4 reflue par les canalisations 30 et 36 jusque dans la chambre annulaire 35, et, de là, par le perçage 37, dans la chambre 9. Il en résulte que le débit de la pompe hydraulique I est nul, donc que les membranes 24 ne sont animées d'aucun mouvement et n'exercent aucune action de pompage et de refoulement sous pression d'essence vers les injecteurs : le débit d'essence vers les injecteurs est donc également nul.

Lorsque, sous l'effet de la commande 38, les chemises 34 sont dans la position représentée à la figure 1, les perçages 36 sont occultés par les dites chemises et le débit de la pompe hydraulique I est maximum. Il en résulte que le débit d'essence vers les injecteurs est également maximum.

Entre ces deux positions extrêmes tous les débits intermédiaires peuvent être obtenus en fonction de la position des chemises 34, position déterminée par la position de la bielle 38 qui est asservie au fonctionnement du moteur par tout dispositif de contrôle approprié.

Il en résulte que le débit de sortie de la pompe II est régulé en fonction du débit d'essence qui est nécessaire à l'injection et que les retours d'essence excédentaires au réservoir sont minorés au maximum.

Il est à noter toutefois que le débit d'essence ainsi obtenu est un débit pulsé. En effet, si par exemple, les chemises 34 sont en une position telle que seulement 10 % du débit maximum de la pompe I soit délivré dans la partie 13a du volume 13, cela signifie que cette pompe 1 ne fournit aucun débit pendant 90 % de la course de chaque piston ou encore qu'il n'y a de débit que sur 10 % de la course de chaque piston. Cela a pour effet que le débit est un débit pulsé.

Il en résulte donc un inconvénient qu'il faut supprimer.

Dans ce but, on dispose en aval de la sortie 29 et en amont des injecteurs un dispositif éliminant ces pulsations. Ce dispositif peut avantageusement être constitué de façon analogue à un accumulateur hydraulique c'est à dire constitué par une capacité ayant un volume important par rapport au débit fourni aux injecteurs et maintenu sous pression constante.

On obtient ainsi un débit d'injection correspondant exactement aux besoins en essence du moteur, sans retour au réservoir, ce débit étant régulier, c'est-à-dire sans pulsions.

La figure 6 représente une pompe analogue à la pompe de la figure 1, dans laquelle les mêmes éléments portent les mêmes références.

Le réservoir 11 de la figure 1 qui enveloppe la pompe hydraulique est remplacé par un réservoir extérieur 11a; pour le reste, tous les composants sont identiques à la seule exception de la membrane de la pompe II de la figure 1.

Dans la pompe de la figure 1, chaque volume 13 est divisé en deux parties 13a, 13b par une membrane 24 repoussée par un ressort 15 prenant appui sur la membrane 24 au moyen d'une coupelle 20.

Dans la pompe de la figure 6, les membranes individuelles 24 sont remplacées par une membrane unique 44, qui, aux endroits des chambres 13 va se déformer pour pénétrer partiellement dans ledit volume 13 à l'encontre du ressort 15 correspondant.

De façon plus précise, la pompe de la figure 6, comme celle de la figure 1, comporte un carter de pompe monobloc 40, en deux parties cylindriques 40a et 40b, la partie 40b ayant un diamètre interne supérieur à celui de la partie 40a. Dans la partie 40a sont disposés les roulements 3, l'arbre moteur 2, le plateau biais 1, la chambre d'alimentation 9 et la partie arrière 41a d'une pièce 41 dans laquelle sont forés les alésages 12. La partie avant 41b de cette pièce se trouve dans la partie 40b de diamètre supérieure du carter 40 ; de sorte que cette partie avant 41b repose contre l'épaulement qui sépare les deux parties 40a et 40b du carter 40. Les alésages 12 des pistons 4 débouchent à la face avant de cette partie 41b. Une plaque circulaire 42 est disposée contre ladite partie 41b et est immobilisée en position par rapport à celle-ci par un pion 42a. Cette plaque 42 comporte autant de perçages 43 qu'il y a d'alésages 12 et de chambre 13. Les chambres 13 sont ménagées dans une pièce 45 qui est vissée à l'extrémité ouverte de la partie 40b du carter 40. Entre la pièce 45 et la plaque 42 est disposée une membrane 44 qui a la forme d'un disque ayant le même diamètre que la plaque 42. La membrane 44 est pincée entre la plaque 42 et l'extrémité de la pièce 45. Chaque perçage 43 communique avec un alésage 12 de la pompe I et se trouve en face d'un volume 13.

Lorsqu'un piston 4 va refouler du liquide hydraulique sous haute pression, ce liquide va être refoulé hors de l'alésage 12, dans le perçage 43 et va déformer la partie de la membrane 44 qui se trouve en face de la chambre 13 correspondante, déformation qui se fait à l'encontre du ressort 15 prenant appui contre l'autre face de la membrane 44 par la coupelle 20. Le liquide à pomper se trouvant dans la chambre 13 (derrière la coupelle 20) est refoulé par le clapet anti-retour 17. Lorsque le piston 4 recule dans son alésage 12, la partie de la membrane 44 qui s'était déformée, était entrée, partiellement, dans le volume 13, est repoussée par le ressort 15 et revient à sa forme initiale en aspirant le liquide à pomper par le clapet anti-retour 16.

Comme dans les cas précédents, il y a communication directe entre le perçage 43 et la chambre 9 par la lunule 8.

La figure 9 représente une variante de réalisation de la pompe des figures 6 à 8.

Dans cette variante, la différence essentielle a trait à la constitution mécanique de la pompe hydraulique I.

Cette pompe hydraulique I comporte, comme les pompes des figures 1, 3 et 6, un plateau biais 1 contre lequel reposent des pistons creux 4 par l'intermédiaire de plots de glissement 5, percés d'un alésage 6 destiné à venir chevaucher une lunule 8. Mais dans les pompes précédemment décrites, le plateau biais 1 est disposé à l'extrémité d'un arbre moteur 2 porté par des roulements 3 ; alors que dans la pompe de la figure 9, le plateau biais 1 est intégré dans un roulement à billes.

Ce roulement à billes comporte une cage extérieure 61 fixée à l'intérieur du carter 60 de la pompe et une cage intérieure 62 à laquelle est fixé le plateau biais 1, un jeu de billes 63 étant disposé entre les deux cages 61 et 62. A sa partie arrière, le plateau biais 1 comporte un logement 64 dans lequel peut venir s'emboîter l'extrémité d'un arbre moteur non représenté.

La pompe II est identique à celle décrite en relation avec la figure 6, les mêmes éléments portant les mêmes références.

La seule différence provient de ce que les clapets anti-retour d'aspiration 16 sont supprimés et que c'est la membrane 44 elle-même qui est utilisée pour remplir le rôle des clapets anti-retour.

En se reportant à la figure 9a, qui est une vue agrandie d'une partie de la figure 9a, on voit que : à chaque chambre 13 est associé un conduit 50 relié à une chambre 51 où arrive le liquide à pomper par une conduite 52. Le conduit 50 est percé à travers la masse de la pièce 45 et débouche, à son extrémité opposée à la chambre 51 contre la membrane 44. La plaque 42 qui est interposée entre la pièce 41, dans laquelle sont ménagés les alésages 12 des pistons 4 et la pièce 45, dans laquelle sont ménagées les chambres 13 comporte deux logements 53 et 54 reliés par une conduite 55. Le logement 53 est creusé dans la face de la pièce 42 qui est en contact avec la membrane 44 ; tandis que le logement 54 est creusé dans la face qui est en contact avec la pièce 41. Le logement 54 a une configuration telle qu'il communique avec l'alésage 12 ; et le logement 53 arrive jusqu'au niveau de la chambre 13.

Ainsi, lorsque le liquide sous pression est refoulé par un piston 4, le liquide sous pression arrive par le logement 54 et la conduite 55 dans le logement 53 et la membrane est appliquée par la pression hydraulique contre l'orifice de la conduite 50 qui est ainsi obturé. Par contre, lorsque le piston 4 est en phase d'aspiration, le mouvement de la coupelle 20 qui repousse la membrane 44 dégage celle-ci de l'orifice de la conduite 50. La membrane 44 étant plaquée au fond du logement 53, cela dégage entre la membrane 44 et la paroi de la pièce 45 un espace 56 qui assure la communication entre la conduite 50 et la chambre 13 et permet ainsi l'admission dans cette chambre 13 du liquide à pomper.

Il est préférable que le liquide à pomper (qui est par exemple de l'essence) arrive par le tuyau 52 à une faible pression, de l'ordre de 1 à 2 bars, donnée par une pompe électrique de type connu, de façon que, dès que la pression hydraulique disparaît dans le logement 53, la membrane 44 soit repoussée pour dégager le passage 56.

Il est également préférable qu'à l'endroit de chaque orifice de conduite 50 la membrane 44 soit munie d'une coupelle de renforcement 57, d'un diamètre supérieur à celui de l'orifice, ayant pour objet d'éviter que la membrane ne soit poussée par la pression dans l'orifice de la conduite 50 et ainsi détériorée.

Il est aussi avantageux de conformer la membrane par moulage de façon qu'au repos, en l'absence de toute pression, elle remplisse le logement 53 et dégage le passage 56.

Ainsi, la membrane 44 en se déformant entre une position où elle est au fond du logement 53 et une position où elle obture le conduit d'aspiration 50 joue le rôle d'un clapet anti-retour d'aspiration.

Il y a, bien évidemment, autant de conduits 50, logement 53, conduit 55, logement 54 qu'il y a d'alésage 12 et de chambre 13.

La disposition ainsi décrite en relation avec les figures 9 et 9a est indépendante de la configuration de la pompe hydraulique I et peut être transposée dans la pompe des figures 6 à 7 comme cela est représenté figure 9.

Dans tous les exemples représentés aux figures 1 à 9, la pompe hydraulique I est une pompe à plateau oscillant ou plateau biais et les pistons sont des pistons axiaux.

Mais il est à remarquer que l'on peut obtenir le même résultat avec une pompe à pistons radiaux à la condition, essentielle, que les pistons soient creux et que leurs têtes reposent sur la came d'entraînement (jouant le même rôle que le plateau biais 1) par des plots de glissement venant chevaucher une lunule ; de façon qu'à la fin de chaque cycle de compression la chambre dans laquelle se déplace la membrane soit mise en communication directe avec la chambre d'admission du liquide hydraulique.

Une telle pompe à pistons radiaux qui ne fait pas partie de l'invention est représentée à la figure 11.

Cette pompe comporte une came 101, qui est un excentrique porté par un arbre moteur 102, porté par des roulements 103. Chaque piston est un piston creux 104 contretenu par un ressort 107, de sorte que sa tête 104a soit en appui contre la came 101 par l'intermédiaire d'un plot de glissement 105 traversé par un orifice 106. La came 101 se débat dans une chambre 109 communiquant avec un réservoir de liquide hydraulique (non représenté). La communication entre la chambre 109 et l'intérieur de chaque piston creux 104 est établie lorsque le plot 105 chevauche la rainure 108 creusée dans la came 101.

La pompe II est identique à celle de la figure 1, les mêmes éléments portant les mêmes références.

La came 101 correspond au plateau biais 1 ; les pistons 104 aux pistons 4 ; les plots 105 aux plots 5 ; la rainure 108 à la lunule 8 et la chambre 109 à la chambre 9.

Le fonctionnement de la pompe double (I-II) représenté à la figure 10 est identique à celui des pompes précédemment représentées.

## Revendications

1. Pompe permettant de pomper n'importe quelle sorte de liquide tout en lui imprimant une pression de refoulement très élevée, du type constituée par l'association de deux pompes : d'une part, une pompe hydraulique (I) comportant une pluralité de pistons (4, 104) et un plateau biais (1) ; d'autre part, une deuxième pompe (II) dont les moyens mobiles, réalisant l'aspiration et le refoulement du liquide à pomper, sont des membranes souples animées d'un mouvement alternatif dans un sens puis dans l'autre par le déplacement du liquide hydraulique pompé puis réaspiré par la première pompe (I), dans laquelle les pistons (4, 104) de la première pompe (I) sont creux et traversés par le liquide hydraulique qui, lors de la phase d'aspiration, traverse une lunule (8, 108) creusée dans la face du plateau biais (1) ; la membrane déformable (24, 44) étant contretenue par un ressort (15) de telle sorte qu'à la fin de la course de compression de chaque piston (4, 104), la communication est établie entre la chambre (12-13) où le liquide hydraulique se trouve refoulé contre la membrane (24, 44) et la chambre d'aspiration (9, 109), ce liquide étant alors, d'une part, aspiré par le mouvement du piston (4, 104) et, d'autre part, refoulé par la membrane (24, 44) sous l'action de son ressort (15) ce qui assure à la fois : un échange entre le liquide hydraulique chauffé par la compression et le liquide non chauffé ; et un retour en position initiale de la membrane (24,44),
et dans laquelle la première pompe (I) ou pompe hydraulique est une pompe à plateau biais (1) et à pistons axiaux (4) lesdits pistons axiaux étant creux et contretenus par des ressorts (7, 7a) de façon que la tête (4a) de chaque piston creux (4) soit en appui contre le plateau biais (1) par l'intermédiaire d'un plot de glissement (5) traversé par un alésage central (6), ce plot venant chevaucher une lunule (8) gravée sur la face du plateau biais (1) pendant la phase d'aspiration du piston correspondant, de façon à établir, pendant cette phase, une communication directe entre la chambre (9) où se débattent le plateau biais (1) et la chambre (13a) dans laquelle le liquide hydraulique a été refoulé pendant la phase de compression,
et dans laquelle le plateau biais (1) est fixé dans la cage intérieure (62) d'un roulement à billes (63), la cage extérieure (61) étant directement fixée dans un carter (60) de la pompe.

2. Pompe selon la revendication 1 dans laquelle la deuxième pompe (II) comporte autant de chambres ou alésages (13) que la première pompe (I) comporte d'alésages (12), chaque chambre (13) de la deuxième pompe (II) communiquant directement avec l'alésage (12) correspondant de la première pompe (I) de sorte que chaque piston (4, 104) de la première pompe (I) refoule et aspire cycliquement le liquide hydraulique dans la chambre correspondante (13) de la deuxième pompe (II).

3. Pompe selon la revendication 2 dans laquelle chaque alésage (13) de la deuxième pompe (II) est divisé en deux parties (13a, 13b) par une membrane déformable (24) contretenue par un ressort (15), la partie (13a) communiquant avec l'alésage (12) correspondant de la première pompe (I) et recevant le liquide hydraulique refoulé et réaspiré par celle-ci ; l'autre partie (13b), munie de clapets d'aspiration (16) et de refoulement (17), aspirant et refoulant le produit à pomper.

4. Pompe selon la revendication 3 dans laquelle chaque ressort (15) prend appui sur la face arrière de la membrane souple correspondante (24) par l'intermédiaire d'une coupelle (20) conformée de façon à ne pas causer de détérioration de ladite face arrière de la membrane (24).

5. Pompe selon l'une quelconque des revendications précédentes dans laquelle la chambre (9, 109) dans laquelle se débattent les têtes (4a, 104a) des pistons (4, 104) est reliée à un réservoir de liquide hydraulique.

6. Pompe selon la revendication 5 dans laquelle le réservoir (11) de liquide hydraulique est extérieur à la première pompe (I) et communique avec cette dernière par une canalisation (10) débouchant dans la chambre (9).

7. Pompe selon la revendication 5 dans laquelle le réservoir (11) est constitué par une enveloppe cylindrique (23) entourant le corps (21) de la première pompe et communiquant avec la chambre (9) par une pluralité d'orifices (22).

8. Pompe selon la revendication 1 dans laquelle les membranes déformables individuelles (24) sont remplacées par une membrane unique (44) interposée entre les alésages (12) des pistons (4) et les chambres (13).

9. Pompe selon la revendication 8 dans laquelle une plaque circulaire (42) est interposée entre la pièce (41) dans laquelle sont ménagés les alésages (12) et la pièce (45) dans laquelle sont ménagées les chambres (13) cette pièce faisant communiquer par des perçages (43) chaque alésage (12) avec la chambre (13) qui lui correspond.

10. Pompe selon la revendication 8 dans laquelle dans chaque chambre (13) est disposé un ressort (15) qui prend appui sur la membrane (44) au moyen d'une coupelle (20).

11. Pompe selon la revendication 9 dans laquelle chaque chambre (13) est associée à un clapet anti-retour d'aspiration (16) et à un clapet anti-retour de refoulement (17).

12. Pompe selon la revendication 10 dans laquelle chaque chambre (13) n'est associée qu'à un clapet anti-retour de refoulement (17), le clapet anti-retour (16) d'aspiration étant supprimé et sa fonction remplie par la membrane (44) elle-même.

13. Pompe selon la revendication 12 dans laquelle le conduit d'arrivée (50) du liquide à pomper débouche contre la membrane (44) qui est maintenue en appui contre l'orifice de ce conduit pendant la phase de refoulement et en est écarté pendant la phase d'aspiration.

14. Pompe selon la revendication 13 dans laquelle la partie de la membrane (44) qui vient en appui contre l'orifice (50) d'arrivée du liquide est munie d'une coupelle de renforcement (57).

15. Pompe selon la revendication 13 dans laquelle, pendant la phase d'aspiration, la membrane (44) vient au fond d'un logement (53) afin de dégager un passage (56) de communication entre la conduite d'arrivée du liquide (50) et la chambre (13).

16. Pompe selon la revendication 15 dans laquelle la membrane (44) est préformée de moulage pour occuper le fond du logement (53) lors de l'aspiration pour dégager le passage (56).

17. Pompe selon l'une quelconque des revendications précédentes, **caractérisée par le fait qu'**elle est destinée à l'alimentation sous haute pression d'injecteurs de carburant pour moteurs à combustion interne, le liquide hydraulique de la première pompe (I) pouvant être l'huile dudit moteur.

## Claims

1. Pump for pumping any kind of liquid while imparting on it a very high discharge pressure, of the type consisting of a combination of two pumps: firstly, a hydraulic pump (I) having a plurality of pistons (4, 104) and a swash plate (1); secondly, a second pump (II), the moving parts of which, which draw in and discharge the liquid to be pumped, are flexible diaphragms that are given an alternating movement in one direction and then in the other by the movement of the hydraulic liquid pumped and then drawn back in by the first pump (I), wherein the pistons (4, 104) of the first pump (I) are hollow and passed through by the hydraulic liquid, which, during the intake phase, passes through a crescent (8, 108) hollowed out of the face of the swash plate (1); the deformable diaphragm (24, 44) being held by a spring (15) such that at the end of the compression stroke of each piston (4, 104), communication is established between the chamber (12-13), in which the hydraulic liquid is discharged against the diaphragm (24, 44), and the intake chamber (9, 109), this liquid then being drawn in by the movement of the piston (4, 104) and also discharged by the diaphragm (24, 44) under the action of its spring (15), thereby ensuring both: that there is an exchange between the hydraulic liquid heated by the compression and the unheated liquid; and that the diaphragm (24, 44) returns to its starting position,
and wherein the first pump (I), or hydraulic pump, is a pump having a swash plate (1) and axial pistons (4), said axial pistons being hollow and held by springs (7, 7a) such that the head (4a) of each hollow piston (4) rests against the swash plate (1) via a sliding block (5) through which a central bore (6) passes, this block, during the intake phase of the corresponding piston, overlapping a crescent (8) engraved in the face of the swash plate (1), such that, during this phase, direct communication is established between the chamber (9) in which the swash plate (1) moves and the chamber (13a) into which the hydraulic liquid has been discharged during the compression phase,
and wherein the swash plate (1) is fixed in the internal cage (62) of a ball bearing (63), the external cage (61) being fixed directly in a casing (60) of the pump.

2. Pump according to Claim 1, wherein the second pump (II) has as many chambers or bores (13) as the first pump (I) has bores (12), each chamber (13) of the second pump (II) being in direct communication with the corresponding bore (12) in the first pump (I), such that each piston (4, 104) of the first pump (I) cyclically discharges and draws in the hydraulic liquid in the corresponding chamber (13) of the second pump (II).

3. Pump according to Claim 2, wherein each bore (13) in the second pump (II) is divided into two parts (13a, 13b) by a deformable diaphragm (24) held by a spring (15), namely the part (13a) in communication with the corresponding bore (12) in the first pump (I) and receiving the hydraulic liquid discharged and drawn back in by the latter; and the other part (13b), which is provided with intake valves (16) and discharge valves (17) and draws in and discharges the product to be pumped.

4. Pump according to Claim 3, wherein each spring (15) bears against the rear face of the corresponding flexible diaphragm (24) via a cup (20) which is shaped so as not to cause any deterioration of said rear face of the diaphragm (24).

5. Pump according to any one of the preceding claims, wherein the chamber (9, 109) in which the heads (4a, 104a) of the pistons (4, 104) move is connected to a hydraulic liquid tank.

6. Pump according to Claim 5, wherein the hydraulic liquid tank (11) is outside the first pump (I) and communicates with the latter via a line (10) that opens into the chamber (9).

7. Pump according to Claim 5, wherein the tank (11) consists of a cylindrical jacket (23) that surrounds the body (21) of the first pump and communicates with the chamber (9) via a plurality of orifices (22).

8. Pump according to Claim 1, wherein the individual deformable diaphragms (24) are replaced by a single diaphragm (44) inserted between the bores (12) of the pistons (4) and the chambers (13).

9. Pump according to Claim 8, wherein a circular plate (42) is inserted between the component (41) in which the bores (12) are made and the component (45) in which the chambers (13) are made, this component putting each bore (12) by way of holes (43) into communication with the chamber (13) which corresponds to it.

10. Pump according to Claim 8, wherein a spring (15) is located in each chamber (13) and bears against the diaphragm (44) by means of a cup (20).

11. Pump according to Claim 9, wherein each chamber (13) is connected to an intake non-return valve (16) and to a discharge non-return valve (17).

12. Pump according to Claim 10, wherein each chamber (13) is only connected to a discharge non-return valve (17), the intake non-return valve (16) being dispensed with and its function being fulfilled by the diaphragm (44) itself.

13. Pump according to Claim 12, wherein the inlet duct (50) for liquid to be pumped opens out at the diaphragm (44), which is held pressed against the orifice of this duct during the discharge phase and is spaced apart therefrom during the intake phase.

14. Pump according to Claim 13, wherein that part of the diaphragm (44) which presses against the inlet orifice (50) for the liquid is provided with a reinforcing cup (57).

15. Pump according to Claim 13, wherein, during the intake phase, the diaphragm (44) moves into the bottom of a housing (53) in order to open up a communication passage (56) between the liquid inlet duct (50) and the chamber (13).

16. Pump according to Claim 15, wherein the diaphragm (44) is pre-moulded so as to occupy the bottom of the housing (53) during the intake, in order to open up the passage (56).

17. Pump according to any one of the preceding claims, **characterized in that** it is intended for the highpressure supply of fuel injectors for internal combustion engines, it being possible for the hydraulic liquid of the first pump (I) to be the oil of said engine.

## Patentansprüche

1. Pumpe, die ein Pumpen von Flüssigkeit jeglicher Art zuläßt, indem sie dieser einen sehr hohen Förderdruck aufprägt, der Art, die durch einen Verbund zweier Pumpen gebildet ist:
einerseits aus einer hydraulischen Pumpe (I), die eine Vielzahl von Kolben (4, 104) und eine Taumelscheibe (1) umfaßt, andererseits aus einer zweiten Pumpe (II), deren bewegliche Mittel, welche das Ansaugen und das Fördern der zu pumpenden Flüssigkeit bewirken, nachgiebige Membrane sind, die zu einer wechselnden Bewegung in eine und dann die andere Richtung durch das Verdrängen der von der ersten Pumpe (I) gepumpten und dann wieder angesaugten hydraulischen Flüssigkeit angeregt werden, wobei die Kolben (4, 104) der ersten Pumpe (I) hohl sind und von der hydraulischen Flüssigkeit durchströmt werden, die während der Ansaugphase durch eine sichelförmige Ausnehmung (8, 108) hindurchtritt, die in die Vorderfläche der Taumelscheibe (1) eingebracht ist, wobei ferner die verformbare Membran (24, 44) von einer Feder (15) vorgespannt ist derart, daß am Ende des Kompressionshubes jedes Kolbens (4, 104) die Verbindung zwischen der Kammer (12, 13), wo sich die gegen die Membran (24, 44) geförderte hydraulische Flüssigkeit befindet, und der Ansaugkammer (9, 109) hergestellt ist, wobei dann diese Flüssigkeit einerseits von der Bewegung des Kolbens (4, 104) angesaugt und andererseits durch die Membran (24, 44) unter Einwirkung deren Feder (15) gefördert wird, was gleichzeitig einen Austausch zwischen der durch die Kompression erwärmten und der nicht erwärmten Flüssigkeit und ein Zurückkehren der Membran (24, 44) in ihre Ausgangsstellung gewährleistet, und wobei die erste Pumpe (I) oder hydraulische Pumpe eine Pumpe mit Taumelscheibe (1) und mit Axialkolben (4) ist, wobei die Axialkolben hohl und von Federn (7, 7a) vorgespannt sind derart, daß der Kopf (4a) jedes Hohlkolbens (4) gegen die Taumelscheibe (1) unter Zwischenschaltung eines Gleitsteines (5) anliegt, der von einer zentralen Bohrung (6) durchsetzt ist, wobei der Stein während der Ansaugphase des zugehörigen Kolbens eine sichelförmige Ausnehmung (8), die auf der Vorderseite der Taumelscheibe (1) eingebracht ist, überdeckt, so daß während dieser Phase eine direkte Verbindung zwischen der Kammer (9), in welcher sich die Taumelscheibe bewegt, und der Kammer (13a) hergestellt ist, in welche die hydraulische Flüssigkeit während der Kompressionsphase gefördert wurde, und wobei die Taumelscheibe (1) in dem Innenring (62) eines Kugellagers (63) befestigt ist, dessen Außenring (61) direkt in einem Gehäuse (60) der Pumpe befestigt ist.

2. Pumpe nach Anspruch 1, bei der die zweite Pumpe (II) ebenso viele Kammern oder Öffnungen (13) wie die erste Pumpe (I) Bohrungen (12) umfaßt, wobei jede Kammer (13) der zweiten Pumpe (II) direkt mit der zugeordneten Bohrung (12) der ersten Pumpe (I) in Verbindung steht derart, daß jeder Kolben (4, 104) der ersten Pumpe (I) zyklisch die hydraulische Flüssigkeit in der entsprechenden Kammer (13) der zweiten Pumpe (II) fördert und ansaugt.

3. Pumpe nach Anspruch 2, bei der jede Öffnung (13) der zweiten Pumpe (II) in zwei Abschnitte (13a, 13b) durch eine verformbare Membran (24) aufgeteilt ist, die von einer Feder (15) vorgespannt ist, wobei der Abschnitt (13a) mit der entsprechenden Bohrung (12) der ersten Pumpe (I) in Verbindung steht und die von dieser geförderte und angesaugte hydraulische Flüssigkeit aufnimmt, während er andere Abschnitt (13b), der mit Ventilen zum Ansaugen (16) und Fördern (17) versehen ist, das zu pumpende Produkt ansaugt und fördert.

4. Pumpe nach Anspruch 3, bei der jede Feder (15) gegen die Rückseite der entsprechenden biegsamen Membran (24) unter Zwischenschaltung einer Kappe (20) anliegt, die so gestaltet ist, daß sie keine Zerstörung dieser Rückseite der Membran (24) bewirkt.

5. Pumpe nach einem der vorangehenden Ansprüche, bei der die Kammer (9, 109), in der sich die Köpfe (4a, 104a) der Kolben (4, 104) verschwenken, an einen Speicher von hydraulischer Flüssigkeit angeschlossen ist.

6. Pumpe nach Anspruch 5, bei welcher der Speicher (11) mit hydraulischer Flüssigkeit außerhalb der ersten Pumpe (I) angebracht ist und mit dieser letzteren durch eine Leitung (10), die in die Kammer (9) mündet, in Verbindung steht.

7. Pumpe nach Anspruch 5, bei welcher der Speicher (11) von einer zylindrischen Einhausung (23) gebildet wird, die den Körper (21) der ersten Pumpe umgibt und mit der Kammer (9) über eine Vielzahl von Öffnungen (22) in Verbindung steht.

8. Pumpe nach Anspruch 1, bei der die einzelnen verformbaren Membrane (24) durch eine einzige Membran (44) ersetzt sind, die zwischen die Bohrungen (12) der Kolben (4) und den Kammern (13) zwischengeschaltet sind.

9. Pumpe nach Anspruch 8, bei der eine Kreisplatte (42) zwischen dem Teil (41), in das die Bohrungen (12) eingebracht sind, und dem Teil (45), in dem die Kammern (13) ausgebildet sind, zwischengeschaltet ist, wobei dieses Stück über Öffnungen (43) jede Bohrung (12) mit der ihr entsprechenden Kammer (13) in Verbindung bringt.

10. Pumpe nach Anspruch 8, bei der in jeder Kammer (13) eine Feder (15) vorgesehen ist, die mittels einer Kappe (20) auf der Membran (44) zur Anlage kommt.

11. Pumpe nach Anspruch 9, bei der jede Kammer (13) an ein Ansaug-Rückschlagventil (16) und an ein Förder-Rückschlagventil (17) angeschlossen ist.

12. Pumpe nach Anspruch 10, bei der jede Kammer (13) nur an ein Förder-Rückschlagventil (17) angeschlossen ist, wobei das Ansaug-Rückschlagventil (16) weggelassen ist und seine Funktion von der Membran (44) selbst erfüllt wird.

13. Pumpe nach Anspruch 12, bei der die Speiseleitung (50) der zu pumpenden Flüssigkeit gegen die Membran (44) mündet, die in Anlage gegen die Öffnung dieser Leitung während der Förderphase gehalten wird und während der Ansaugphase von dieser getrennt ist.

14. Pumpe nach Anspruch 13, bei welcher der Abschnitt der Membran (44), der gegen die Einlaßöffnung (50) der Flüssigkeit zur Anlage kommt, mit einer Verstärkungskappe (57) versehen ist.

15. Pumpe nach Anspruch 13, bei der während der Ansaugphase die Membran (44) auf den Boden einer Ausnehmung (53) gelangt, um einen Verbindungskanal (56) zwischen der Speiseleitung (50) der Flüssigkeit und der Kammer (13) frei zu machen.

16. Pumpe nach Anspruch 15, bei der die Membran (44) durch Guß vorgeformt ist, um den Boden der Ausnehmung (53) während des Ansaugens zum Freigeben des Kanals (56) zu bedecken.

17. Pumpe nach einem der vorhergehenden Ansprüche, **dadurch gekennzeichnet, daß** sie zur Hochdruck-Beaufschlagung von Benzin-Einspritzdüsen für Brennkraftmotoren bestimmt ist, wobei die hydraulische Flüssigkeit der ersten Pumpe (1) das Öl dieses Motors sein kann.
